# EUROPÄISCHE PATENTSCHRIFT

(11) **EP 0 692 625 B1**
(45) Veröffentlichungstag und Bekanntmachung des Hinweises auf die Patenterteilung: **29.12.1999**
(21) Anmeldenummer: 94810420.3
(22) Anmeldetag: 15.07.1994
(51) Int. Cl.: F02M 61/18, F02M 61/16

(54) **Düsenkopf für eine Brennstoffeinspritzdüse**
Nozzle for a fuel injection valve
Buse d'une soupape d'injection de combustible

(43) Veröffentlichungstag der Anmeldung: 17.01.1996
(73) Patentinhaber: Wärtsilä NSD Schweiz AG, 8401 Winterthur (CH)
(72) Erfinder: Vollerweider, Dr. Jakob, CH-8400 Winterthur (CH)
(74) Vertreter: Heubeck, Bernhard

(56) Entgegenhaltungen:
- EP-A- 0 551 633
- CH-A- 340 093
- FR-A- 1 028 215
- US-A- 4 796 816

## Beschreibung

Die Erfindung betrifft einen Düsenkopf für eine Brennstoffeinspritzdüse gemäss dem Oberbegriff von Anspruch 1. Die Erfindung betrifft weiter eine Brennstoffeinspritzdüse sowie eine Verbrennungskraftmaschine mit einem erfindungsgemässen Düsenkopf.

Brennstoffeinspritzdüsen werden üblicherweise in Kombination mit Einspritzventilen verwendet, um einen Brennstoff, unter Umständen auch zusammen mit komprimierter Luft oder weiteren Gasen, in die Verbrennungskammer einer Hubkolbenbrennkraftmaschine einzuspritzen. Die beim Einspritzen entstehende Brennstoffstrahlbildung im Verbrennungsraum ist üblicherweise bestimmt durch die geometrischen Eigenschaften der Brennstoffeinspritzdüse.

Aus der Patentschrift CH 645 699 A ist eine Düse für ein Brennstoffeinspritzventil bekannt, die innerhalb des Düsenkopfs fest angeordnete, drallerzeugende Flächen aufweist, sodass ein Brennstoffstrahl drallbehaftet aus dem Düsenkopf austritt, und dadurch leicht zerstäubt.

Ein Nachteil dieser bekannten Ausführungsform einer Düse ist darin zu sehen, dass der Brennstoffstrahl gleichförmig austritt.

Aus der FR 1028215 A ist eine Einspritzdüse bekannt, bei der im Brennstoffkanal ein speziell ausgebildetes Element vorgesehen ist, das den einstömenden Brennstoff innerhalb des Düsenkopfs in Rotation versetzt. Diese Rotation bewirkt ein turbulentes Ausströmen des Brennstoffs aus den Düsenöffnungen.

Es ist Aufgabe der vorliegenden Erfindung, einen Düsenkopf für eine Brennstoffeinspritzdüse derart zu verbessern, dass das Strahlmuster des aus dem Düsenkopf austretenden Brennstoffes ein verbessertes turbulentes Strömungsverhalten aufweist.

Diese Aufgabe wird erfindungsgemäss gelöst durch den Gegenstand mit den in Anspruch 1 definierten Merkmalen. Die abhängigen Ansprüche 2 bis 6 beziehen sich auf weitere, vorteilhafte Ausgestaltungen der Erfindung.

Der erfindungsgemässe Düsenkopf weist einen in seinem Inneren angeordneten, rotierenden Störkörper auf, der auf Grund des durch den Düsenkopf strömenden Brennstoffs in Bewegung versetzt wird, sodass die Anströmung der Düsenlöcher ständig verändert wird, was den Turbulenzgrad des ausströmenden Brennstoffs stark erhöht. Die Bewegung des Störkörpers moduliert unter anderem die austretende Brennstoffmenge, die Austrittsgeschwindigkeit und die Strömungsrichtung in Funktion der Zeit.

Eine Ausführungsform eines Störkörpers besteht aus einem Körper, der rotierbar im Innenraum des Düsenkopfs angeordnet ist. Ein solcher Störkörper wird durch den strömenden Brennstoff in eine Rotation versetzt. Durch diese Bewegung werden die Eintrittsöffnungen der Düsenlöcher durch den Störkörper ständig teilweise oder vollständig geschlossen und wieder geöffnet, was den Brennstoff in einer pulsierenden, turbulenten Weise aus dem Düsenloch austreten lässt. Der Störkörper ist derart ausgestaltet, dass der strömende Brennstoff den Störkörper in Bewegung setzt, zum Beispiel dadurch, dass der Störkörper als schrägverzahntes Stirnrad ausgebildet ist, wobei der durch die Verzahnung strömende Brennstoff eine Rotation des Störkörpers bewirkt. Es gibt eine Vielzahl von Möglichkeiten, um einen frei beweglichen Störkörper auszubilden, so zum Beispiel auch kugelförmige oder elliptisch geformte Störkörper.

Ein Vorteil der Erfindung ist darin zu sehen, dass der Verbrennungsprozess im Brennraum auf Grund des turbulenten Brennstoffstrahlbildes mit einer reduzierten Emission von Stickoxiden (NOx) abläuft. Die am Rand des Brennstoffstrahls ausgebildeten Wirbel bewirken, dass teilweise auch Rauchgas in die Brennzone hineingezogen wird, was als "interne Rauchgas-Rezirkulation" bezeichnet wird. Das inerte Rauchgas senkt den Sauerstoff-Partialdruck und somit die Temperatur in der Flamme ab, was selbst bei kleinen Rezirkulationsraten bereits zu einer Minderung der Stickoxidemission führt.

Ein weiterer Vorteil des erfindungsgemässen Düsenkopfs ist darin zu sehen, dass sich die Störkörper in Düsenköpfe bekannter Ausführungsformen integrieren lassen, sodass ein erfindungsgemässer Düsenkopf äusserlich baugleich zu bereits bekannten Ausführungsformen herstellbar ist, sodass bestehende Düsenköpfe problemlos durch erfindungsgemässe Düsenköpfe austauschbar sind.

Ein weiterer Vorteil ist darin zu sehen, dass die Störkörper durch den strömenden Brennstoff in Bewegung versetzt werden, sodass kein zusätzlicher und aufwendiger Antrieb zur Bewegung der Störkörper notwendig ist.

Im folgenden wird die Erfindung anhand der Figuren im einzelnen beschrieben. Es zeigen:
- Fig. 1: ein Längsschnitt einer Brennstoffeinspritzdüse, der Übersichtlichkeit halber ohne Störkörper;
- Fig. 2: ein Längsschnitt eines Düsenkopfs mit einem rotierenden Störkörper;
- Fig. 2a: eine Entwicklung eines Brennstoffstrahlbildes in Funktion der Zeit;
- Fig. 2b: eine Ansicht eines Düsenlochs von ausserhalb des Düsenkopfs;
- Fig. 2c: ein Längsschnitt durch ein Düsenloch.

Fig. 1 zeigt einen Längsschnitt einer Brennstoffeinspritzdüse 20, wie sie zum Beispiel bei Grossdieselmotoren Verwendung findet. Der Düsenkopf 2 ist mit einem Düsenkörper 1 verbunden und weist einen Hohlraum 9 auf, eine Öffnung 5 beziehungsweise Einlass 5 zum Zuführen von Brennstoff, und mindestens eine Durchbrechung 6 zur Abgabe von Brennstoff. Der Hohlraum 9 ist zylinderförmig ausgebildet und weist eine Achse B auf. Das Düsenloch 6 weist eine Eintrittsöffnung 6a sowie eine Austrittsöffnung 6b auf. Der unter Druck stehende Brennstoff wird über eine Bohrung 4 der Öffnung 5 zugeführt, wobei die Zuflussmenge durch eine federbelastete Nadel 3 steuerbar ist. Die Düsenlöcher 6 sind abhängig von der Position der Düsen im Brennraum angeordnet. Bei einer peripheren Einspritzung, wie sie bei 2-Taktmotoren üblich ist, sind die Düsenlöcher gebündelt, in eine Richtung weisend, angeordnet. Bei 4-Taktmotoren wird meistens durch eine zentrale Düse eingespritzt, weshalb die Düsenlöcher 6 gleichmässig über den Umfang des Düsenkopfs 2 angeordnet sind. Der Übersichtlichkeit halber sind die Störkörper in Fig. 1 nicht dargestellt.

In einem Ausführungsbeispiel der Erfindung, das in Fig. 2 dargestellt ist, wird in den Hohlraum 9, der als Sackloch 11 mit einer Symmetrieachse B ausgeführt ist, ein schrägverzahntes Stirnrad 12 eingeführt, das während der Einspritzphase durch die Brennstoffströmung in Rotation versetzt wird, so dass die Eintrittöffnungen 6a der Düsenlöcher 6 periodisch abgedeckt werden. Das Stirnrad 12 ist somit als ein rotierender Störkörper 12 ausgebildet. Das Stirnrad 12 ist zylinderförmig ausgebildet und weist eine Rotationsachse A auf, die im vorliegenden Ausführungsbeispiel deckungsgleich zur Symmetrieachse B angeordnet ist. Das schrägverzahnte Stirnrad 12 weist Ausnehmungen 12a auf, die über die gesamte Breite des Stirnrades 12 verlaufen, und deren Richtung zur Rotationsachse A geneigt ist, derart, dass der einströmende Brennstoff eine rotierende Bewegung des Stirnrades 12 bewirkt. Am Ende 9a des Sackloches 11 ist eine Kugel 14 angeordnet, die als Lager für den rotierenden Störkörper 12 dient, um die Reibung gering zu halten.

Die Spaltbreite 15 zwischen dem Düsenkopf 2 und dem rotierendem Störkörper 12 wird vorzugsweise derart dimensioniert, dass eine geringe Reibung resultiert.

Der rotierende Störkörper 12 deckt die Eintrittsöffnung 6a des Düsenloches 6 periodisch ab, sodass, wie in Fig. 2a dargestellt, ein austretender Brennstoffstrahl 21 entsteht, der pulsierende und turbulent in den Brennraum sich fortpflanzende Fronten 21a, 21b, 21c aufweist. Der Brennstoffaustritt wird somit periodisch stark gestört, woraus mehrere Strahlfronten 21a, 21b, 21c resultieren, sodass wegen der dort herrschenden Turbulenzintensität Verbrennungsprodukte in den Brennstoffstrahl hineingezogen werden, was zur gewünschten Hemmung der Stickoxidbildung führt.

In Kombination mit dem rotierenden Störkörper 12 kann das Düsenloch 6 zylinderförmig ausgestaltet sein, mit einer ebenen Innenwand, oder wie in Fig. 2b und 2c dargestellt, drallinduzierend ausgestaltet, indem das Düsenloch 6 ein spiralförmig in der Innenwand verlaufende Nut 16 aufweist. Das Düsenloch 6 und dessen Innenwand kann in beliebieger Form ausgestaltet sein, da das pulsierende Verhalten des Brennstoffdurchflusses an der Eintrittsöffnung 6a erzeugt wird.

## Patentansprüche

1. Düsenkopf (2) für eine Brennstoffeinspritzdüse (20), welcher Düsenkopf (2) mit einem Hohlraum (9) und mit einem Einlass (5) für die Zufuhr von Brennstoff und mit mindestens einer kanalförmigen Durchbrechung (6) zur Abgabe von Brennstoff versehen ist, wobei ein rotierender Störkörper (12) im Hohlraum (9) des Düsenkopfs (2) angeordnet ist, der rotierende Störkörper (12) eine zylinderförmige Oberfläche (12b) aufweist sowie eine Rotationsachse (A), die zylinderförmige Oberfläche (12b) mindestens eine Ausnehmung (12a) aufweist, welche bezüglich der Rotationsachse (A) geneigt verläuft, und der rotierende Störkörper (12) vom die Ausnehmung (12a) durchströmenden Brennstoff in Rotation versetzt wird, dadurch gekennzeichnet, dass die zylinderförmige Oberfläche (12b) vor einer Eintrittöffnung (6a) der kanalförmigen Durchbrechung (6) angeordnet ist, derart, dass der rotierende Störkörper (12) die Eintrittsöffnung (6a) der kanalförmigen Durchbrechung (6) periodisch abdeckt, um dadurch auf den austretenden Brennstoff ein turbulentes Strömungsverhalten zu bewirken.

2. Düsenkopf (2) nach Anspruch 1, dadurch gekennzeichnet, dass der Hohlraum (9) mindestens im Bereich der kanalförmigen Durchbrechung (6) einen zylinderförmigen Abschnitt mit einer Symmetrieachse (B) aufweist, dass die Ausnehmung (12a) bezüglich der Rotationsachse (A) über die ganze Breite des rotierenden Störkörpers (12) verläuft, und dass der rotierende Störkörper (12) derart im Hohlraum (9) angeordnet ist, dass die Symmetrieachse (B) und die Rotationsachse (A) zusammenfallen.

3. Düsenkopf (2) nach Anspruch 2, dadurch gekennzeichnet, dass der rotierende Störkörper (12) als schrägverzahntes Stirnrad ausgebildet ist.

4. Düsenkopf (2) nach einem der Ansprüche 1 bis 3, gekennzeichnet durch ein Sackloch (11), an dessen Ende (9a) eine Kugel (14) aufliegt, auf welcher der rotierende Störkörper (12) aufliegt.

5. Düsenkopf (2) nach einem der Ansprüche 1 bis 4, dadurch gekennzeichnet, dass die kanalförmige Durchbrechung (6) mindestens eine in ihrer Längsrichtung verlaufende Nut (16) aufweist.

6. Düsenkopf (2) nach Anspruch 5, dadurch gekennzeichnet, dass die Nut (16) spiralförmig verläuft.

7. Brennstoffeinspritzdüse mit einem Düsenkopf (2) nach einem der Ansprüche 1 bis 6.

8. Verbrennungskraftmaschine, insbesondere Dieselmotor mit einer Brennstoffeinspritzdüse nach Anspruch 7.

## Claims

1. Nozzle head (2) for a fuel injection nozzle (20), said nozzle head (2) being provided with a cavity (9) and with an inlet (5) for the supply of fuel and with at least one channel-like aperture (6) for the discharge of fuel, wherein a rotating interference member (7; 12) is arranged in the cavity (9) of the nozzle head (2), the rotating interference member (12) has a cylindrical surface (12b) as well as an axis of rotation (A), the cylindrical surface (12b) has at least one recess (12a) extending obliquely with respect to the axis of rotation (A), and wherein the rotating interference member (12) is caused to rotate by the fuel flowing through the recess (24), characterised in that the cylindrical surface (12b) is arranged in front of an inlet opening (6a) of the channel-like aperture such that the rotating interference member (12) periodically covers over the inlet opening (6a) of the channel-like aperture (6) in order to thereby bring about a turbulent flow behaviour of the emerging fuel.

2. Nozzle head (2) in accordance with claim 1, characterised in that the cavity (9) has a cylindrical section with an axis of symmetry (B) at least in the region of the channel-like aperture (6), in that the recess (12a) extends along the entire width of the rotating interference member (12) with respect to the axis of rotation (A), and in that the rotating interference member (12) is arranged in the cavity (9) such that the axis of symmetry (B) and the axis of rotation (A) coincide.

3. Nozzle head (2) in accordance with claim 2, characterised in that the rotating interference member (12) is formed as a helical spur gear.

4. Nozzle head (2) in accordance with one of the claims 1 to 3, characterised by a blind hole (11) contacted by its end (9a) by a ball (14) which is contacted by the rotating interference member (12).

5. Nozzle head (2) in accordance with one of the claims 1 to 8, characterised in that the channel-like aperture (6) has at least one groove (16) extending in its longitudinal direction.

6. Nozzle head (2) in accordance with claim 5, characterised in that the groove (16) extends spirally.

7. Fuel injection nozzle with a nozzle head (2) in accordance with one of the claims 1 to 6.

8. Combustion engine, in particular diesel motor with a fuel injection nozzle in accordance with claim 7.

## Revendications

1. Tête de buse (2) pour une buse d'injection de combustible (20), ladite tête de buse (2) étant pourvue d'un espace creux (9) et d'une entrée (5) pour l'amenée du combustible et d'au moins un perçage (6) en forme de canal pour l'émission du combustible, où un corps perturbateur tournant (12) est disposé dans l'espace creux (9) de la tête de buse (2), qui présente des corps perturbateurs tournants (12), une surface cylindrique (12b) ainsi qu'un axe de rotation (A), la surface cylindrique (12b) présente au moins un évidemment (12a) qui, relativement à l'axe de rotation (A) s'étend selon une inclinaison, et le corps perturbateur tournant (12) est entraîné en rotation par le combustible traversant l'évidemment (12a), caractérisée en ce que la surface cylindrique (12b) est disposée devant une ouverture d'entrée (6a) du perçage en forme de canal (6). de telle sorte que le corps perturbateur tournant (12) recouvre périodiquement l'ouverture d'entrée (6a) du perçage en forme de canal (6) pour provoquer ainsi dans le combustible sortant un comportement d'écoulement turbulent.

2. Tête de buse (2) selon la revendication 1, caractérisée en ce que l'espace creux (9) présente au moins au voisinage du perçage en forme de canal (6) un tronçon cylindrique avec un axe de symétrie (B), que l'évidemment (12a), relativement à l'axe de rotation (A), s'étend sur toute la largeur du corps perturbateur tournant (12), et en ce que le corps perturbateur tournant (12) est disposé de façon dans l'espace creux (9) que l'axe de symétrie (B) et l'axe de rotation (A) coïncident.

3. Tête de buse (2) selon la revendication 2, caractérisée en ce que le corps perturbateur toumant (12) est réalisé sous forme de roue droite à denture hélicoïdale.

4. Tête de buse (2) selon l'une des revendications 1 à 3, caractérisée par un trou borgne (11) à l'extrémité (9a) duquel repose une bille (14) sur laquelle repose le corps perturbateur tournant (12).

5. Tête de buse (2) selon l'une des revendications 1 à 4, caractérisée en ce que le perçage en forme de canal (6) présente au moins une rainure (16) s'étendant dans sa direction longitudinale.

6. Tête de buse (2) selon la revendication 5, caractérisée en ce que la rainure (16) s'étend en forme de spirale.

7. Buse d'injection de combustible avec une tête de buse (2) selon l'une des revendications 1 à 6.

8. Moteur à combustion, notamment moteur diesel avec un buse d'injection de combustible selon la revendication 7.
